# EUROPÄISCHE PATENTSCHRIFT

(11) **EP 2 321 604 B1**
(45) Veröffentlichungstag und Bekanntmachung des Hinweises auf die Patenterteilung: **19.09.2012**
(21) Anmeldenummer: 09776148.0
(22) Anmeldetag: 14.08.2009
(51) Int. Cl.: F28D 9/00, F28F 27/02, F24D 19/10

(54) **PLATTENWÄRMETAUSCHER**
PLATE HEAT EXCHANGER
ÉCHANGEUR DE CHALEUR À PLAQUES

(30) Priorität: 15.08.2008 DE 102008037852
(43) Veröffentlichungstag der Anmeldung: 18.05.2011
(73) Patentinhaber: Petrick, Robin, 02979 Elsterheide (DE); Petrick, Nico, 01099 Dresden (DE)
(72) Erfinder: Petrick Robin, 02979 Elsterheide (DE)
(74) Vertreter: Haschick, Gerald
(86) Internationale Anmeldenummer: PCT/DE2009/075042
(87) Internationale Veröffentlichungsnummer: WO 2010/017815

(56) Entgegenhaltungen:
- EP-A- 1 242 782
- WO-A-2006/027368
- US-B2- 7 152 663

## Beschreibung

Die Erfindung betrifft einen Plattenwärmetauscher, umfassend eine Sensoreinrichtung und einen Plattenstapel von Wärmeübertragungsplatten bekannter Bauart, wobei eine Sensoreinrichtung an einem Messraum gegeben und in diesem Messraum ein Messmedium vorhanden ist, das von der Temperatur mindestens einer der Fluide beeinflusst wird und mit einer Steuerung und/oder Regeleinrichtung verbunden ist, wobei der Messraum zum Teil von mindestens einer der Wärmetauscherfluide definiert ist. Dabei wird eine optimale Regelung des Plattenwärmetauschers realisiert.

Ein Plattenwärnetanscher nach dem oberbegrift des Anspruchs 1 ist aus Dokument EP 7 152663 bekannt.

Gemäß des Standes der Technik sind diverse technologische und technische Lösungen gegeben, welche eine Trinkwassererwärmung über einen Wärmetauscher mit Hilfe der Regelung der Vorlauftemperatur ausführen. Dabei ist immer im Wesentlichen der Nachteil gegeben, dass dies eine thermische Lösung, die außerhalb des Plattenwärmeübertragers erfolgt, darstellt und somit eine entsprechende große Trägheit des Kreislaufes vorhanden ist. Es sind zum Beispiel Proportionsregler bekannt, welche über eine Membran, wobei diese mit dem kalten Wasser beaufschlagt wird, und über einen dementsprechenden vorhandenen Stößel eine Öffnung oder Schließung eines Ventilbereiches ausführt. Dabei ist der hohe ökonomische mechanische Aufwand, nicht der direkte Einfluss der Temperatur, sondern nur ein Verhältnis von Kaltwasser zum Heizmedium sowie keine Warmhaltefunktion als Nachteile zu betrachten. Gerade diese Nachteile des gegebenen Standes der Technik setzen das Ziel der erfinderischen Lösung voraus, dass es hier zu einer technischen Ausführung kommen sollte, welche mit geringem technischem Aufwand den wesentlichen Nachteil des Standes der Technik beseitigt.

Des Weiteren ist eine technische Lösung DE 102 59 462 A1 "Vorgefertigtes Wärmeübergabemittel" bekannt, wo insbesondere an einem Wärmetauscher zwei entsprechende Kammern angeordnet sind, wobei in diesen Kammern vorhandene Temperaturmessfühler eingearbeitet sind, welche zur Pegelung und Steuerung des Wärmetauschers und eines Rück- oder Vorlaufes dienlich sind. Nachteil dieser Erfindung ist der hohe ökonomische Aufwand zur Anordnung der zusätzlichen Kammern. Außerdem ist hierbei nachteilig, dass in den Kammern Messfühler angeordnet sind, die wieder eine physikalische Trägheit hervorrufen.

Die EP-B-608195 offenbart einen Plattenwärmetauscher mit einer Sensorvorrichtung, der einen Temperatursensor mit einer länglichen Form umfasst. Der Temperatursensor erstreckt sich in einem der Durchgangslochkanäle des Plattenwärmetauschers, der mit einigen der Wärmeübertragungsdurchgänge des Plattenstapels in Verbindung steht. Der Temperatursensor ist über ein so genanntes Kapillarrohr verbunden, das ein Ventil zum Steuern einer Strömung z. B. von Fernwärmewasser durch den Plattenwärmetauscher aufweist.

Die WO 97/00415 offenbart einen Plattenwärmetauscher, der als Ölkühler verwendet wird. Der Plattenwärmetauscher umfasst ein Ventil, das von einem Sensor anderen Typs gesteuert wird, nämlich von einer temperaturempfindlichen Feder, die in einem Gehäuse an einem Durchgangslochkanal des Plattenwärmetauschers befestigt ist. Das Ventil öffnet und schließt einen Nebenkanal im Plattenwärmetauscher.

Die DK-U-9600205 offenbart einen Plattenwärmetauscher, der mit einem Raum versehen ist, der sich an der Außenseite des Plattenwärmetauschers befindet und sich an einer Außenfläche des Plattenwärmetauschers erstreckt. Im Raum ist ein länglicher Temperatursensor vorgesehen. Der Raum ist mit Durchgängen für eines der Fluide im Plattenwärmetauscher verbunden. Der Raum ist in der Nähe einer Einlass- oder Auslassöffnung des Plattenwärmetauschers vorgesehen. Der Temperatursensor ist so angeordnet, dass er mit der Ausrüstung zum Steuern einer Strömung eines der Fluide durch den Plattenwärmetauscher zusammen arbeitet.

Jedes dieser Dokumente schlägt somit vor, einen separaten Sensor außerhalb des Plattenwärmetauschers oder in irgendeinem der Durchgangslochkanäle des Plattenwärmetauschers vorzusehen. Das Vorsehen eines solchen separaten Sensors ist unter dem Gesichtspunkt der Herstellung schwierig. Weiterhin führt ein Sensor in irgendeinem der Durchgangslochkanäle zu einem vergrößerten Strömungswiderstand, nicht nur aufgrund des Sensors selbst, sondern auch aufgrund der Komponenten, die zum Befestigen des Sensors im Durchgangslochkanal benötigt werden. Die bekannten Anordnungen haben außerdem den weiteren Nachteil, dass die Zeitkonstante lang ist, das heißt, es vergeht eine relativ lange Zeit, bevor eine Temperaturänderung eines oder beider Fluide zu einem hinreichenden Einfluss auf dieses Medium und somit z. B. zu einer gewünschten Änderung der Ventilposition führt.

Des Weiteren ist bekannt eine EP 1 362 214, wobei ein Plattenwärmetauscher ausgeführt ist, welcher einen geschlossen Raum für ein Messmedium aufweist. Der Nachteil dieser technischen Lösung besteht darin, dass zusätzlich zu den vorhandenen Wärmeübertragungsplatten eine extra räumliche geschlossene Platte für die Beinhaltung des Mediums integriert werden muss, was einen erheblichen technischen Aufwand darstellt.

Aufgabe der Erfindung ist es, einen Plattenwärmetauscher zu finden, welcher die Nachteile des Standes der Technik beseitigt und keinen zusätzlichen geschlossenen Messraum für ein Messmedium als Zubau für den Plattenwärmetauscher notwendig macht.

Erfindungsgemäß wird die Aufgabe dadurch gelöst, dass ein Plattenwärmetauscher gemäß dem Hauptanspruch 1 und seinen Unteransprüchen ausgeführt wird.

Dabei ist ein Plattenwärmetauscher bekannter Bauart gegeben, wobei ein Stapel von Wärmeübertragungsplatten mit den Durchgängen für das Wärmetauscherfluid ausgebildet ist. Die Wärmeübertragungsplatten des Plattenwärmetauschers werden durch Begrenzungsplatten geschlossen.

In dem Plattenwärmetauscher mit einem Stapel von Wärmeübertragungsplatten und einseitig verbundener Begrenzungsplatte befindet sich ein Messraum zwischen einer äußeren, der Begrenzungsplatte zugeordneten Wärmeübertragungsplatte des Stapels, wobei die Begrenzungsplatte eine mit dem Messraum in Verbindung stehende Öffnung aufweist, über welche der Messraum mit dem Messmedium an eine Sensoreinrichtung koppelbar ist, mit der physikalische Änderungen in dem Messraum erfasst werden.

Dabei werden insbesondere Messmedien verwendet, welche auf eine Temperaturänderung eines Wärmetauscherfluides reagieren und somit ein entsprechendes Stellsignal an eine Sensoreinrichtung weiterleiten. Hierbei wird insbesondere daran gedacht, dass Messmedien beinhaltet sind, welche eine entsprechende Druckänderung durch Temperaturänderung hervorrufen und somit die angeschlossene Sensoreinrichtung beaufschlagen.

Der Messraum zwischen der äußeren Begrenzungsplatte und der zugeordneten Wärmeübertragungsplatte des Stapels ist wenigstens teilweise mittels der äußeren Wärmeübertragungsplatte und der Begrenzungsplatte definiert. Eine Öffnung, welche in Verbindung mit dem Messraum besteht, ist als eine Durchflussöffnung ausgeführt, durch welche hindurch das Messmedium an die Sensoreinrichtung gelangen kann, des Weiteren ist der Messraum in Verbindung mit der Öffnung mit einem Kapillarkanal gekoppelt. Die Öffnung ist so definiert, dass eine den Messraum erweiternde Ausnehmung in der Begrenzungsplatte gebildet ist, die wenigstens teilweise mit dem Messmedium gefüllt ist.

Wesentlich ist dabei, dass die Größe der erweiternden Ausnehmung der Öffnung entscheidend ist, damit ein bestmöglicher Temperatureinfluss des Wärmetauscherfluides auf das Messmedium, welches in der Öffnung in Form eines Schlitt gegeben ist, gewährleistet wird.

Die Öffnung als eine den Messraum erweiternde Ausnehmung ist notwendig, um somit einen optimalen Übergang der Temperaturerfassung des Wärmetauscherfluides über das Messmedium hin zur Sensoreinrichtung über den Kapillarkanal zu realisieren. Die Öffnung ist vorteilhafterweise zwischen den Anschlüssen für die Wärmetauscherfluide in der Begrenzungsplatte angeordnet.

Des Weiteren sollte die Öffnung in Verbindung mit dem Messraum in ihrer flächenmäßigen Form eine größere Längsausdehnung als Querausdehnung besitzen. Daher ist die Öffnung in Form eines Schlitzes auszuführen. Somit ist ein wesentlicher Schwerpunkt dahingehend realisiert, dass die erweiternde Ausnehmung der Öffnung in Verbindung mit dem Messraum eine größere Längsausdehnung als Querausdehnung aufweist.

Die Öffnung in Form eines Schlitzes ist wenigstens über ein Drittel der Länge der Begrenzungsplatte erstreckt. Der Schlitz als Form der erweiternden Ausnehmung der Öffnung ist so ausgeführt, dass in Blickrichtung auf die Begrenzungsplatte zwischen dem Schlitz und den Plattenkanälen ein spitzer Winkel gebildet ist.

Es ist weiterhin denkbar, dass die Öffnung in Form eines Schlitzes an beliebiger Stelle der Begrenzungsplatte vorhanden ist.

Der Anschluss des Kapillarkanals mit einem jeweiligen Zugang zur Öffnung des Messraumes sollte so ausgeführt werden, dass dieser im Plattenkanalbereich gegenüber liegend ausgerichtet ist. Zu der Öffnung ist eine auf der Begrenzungsplatte außenseitig angeordnete Abdeckplatte zugeordnet. Die Abdeckplatte dient dazu, dass sie die Öffnung als erweiternde Ausnehmung des Messraumes zwischen der Begrenzungsplatte und der zugeordneten Wärmeübertragungsplatte abschließt und dabei den Zugang für den Kapillarkanal hin zur Sensoreinrichtung gewährleistet.

Anhand eines Ausführungsbeispiels und den allgemeinen Erläuterungen wird ein Plattenwärmetauschcr beschrieben.

Dabei zeigen:
- Figur 1: Begrenzungsplatte
- Figur 2: Begrenzungsplatte mit Ausschnitt
- Figur 3: Seitenansicht Plattenwärmetauscher.

Aus den Figuren 1 und 2 ist eine Begrenzungsplatte 1 eines vorgegebenen Plattenwärmetauschers 9 mit einem integrierten Plattenstapel aus Wärmeübertragungsplatten bekannter Bauart gegeben.

Dabei sind die Wärmeübertragungsplatten mit entsprechenden Plattenkanälen 4 so ausgeführt, dass diese Plattenkanäle 4 in Wellenform angeordnet sind und zusätzlich eine Spitze Plattenkanäle 11 aufweisen. Diese einzelnen Wärmeübertragungsplatten sind als Plattenstapel übereinander angeordnet.

Der Plattenwärmetauscher 9 ist mit einer oberhalb und unterhalb ausgeführten Begrenzungsplatte 1 kontruiert. Dabei sind die Begrenzungsplatten 1 jeweils mit der oberhalb und unterhalb ausgeführten Wärmeübertragungsplatte fest verlötet. Somit ist eine direkte Verbindung der Begrenzungsplatte 1 mit der jeweiligen Wärmeübertragungsplatte vorhanden. In den Wärmeübertragungsplatten sind die entsprechenden Wärmetauscherfluide als Austauschmedium gegeben.

Der Plattenwärmetauscher 9, wie diesseitig beschrieben, wurde erfindungsgemäß so verändert, dass ein Messraum zwischen der äußeren Begrenzungsplatte 1 und der zugeordneten Wärmeübertragungsplatte des Stapels vorhanden ist und die Begrenzungsplatte 1 eine mit dem Messraum in Verbindung stehenden Öffnung 3 aufweist. Diese Öffnung 3 als eine den Messraum erweiternde Ausnehmung in der Begrenzungsplatte 1 ist als Schlitz 12 realisiert.

In dem Messraum und der erweiternden Ausnehmung Öffnung 3 ist ein Messmedium 10 an eine Sensoreinrichtung gekoppelt, womit die physikalischen Änderungen in dem Messraum erfasst werden.

Wesentlich ist dabei, dass der Messraum wenigstens teilweise mittels der äußeren Wärmeübertragungsplatte und der Begrenzungsplatte 1 definiert ist. Der Messraum und die daraus definierte in Verbindung stehende Öffnung 3 in Form eines Schlitzes 12 ist über einen Zugang 6 mit einem Kapillarkanal 5 verbunden. Die Öffnung 3 des Messraumes ist als eine Durchflussöffnung ausgeführt, wodurch das Messmedium 10 zu der Sensoreinrichtung gelangen kann.

In dem entsprechenden Ausführungsbeispiel gemäß den Figuren 1 bis 3 ist die Öffnung 3 als eine den Messraum erweiternde Ausnehmung in der Begrenzungsplatte 1 so ausgeführt, dass sie wenigstens teilweise mit dem Messmedium 10 gefüllt ist. Dabei ist die Öffnung 3 als ein Schlitz 12 ausgeführt. Der Schlitz 12 ist so gegeben, dass dieser eine größere Längsausdehnung als Querausdehnung aufweist.

Das Ausführungsbeispiel zeigt nun einen Schlitz 12 zwischen den Anschlüssen 2 und 2', welcher mittig angeordnet ist. Die Länge des Schlitzes 12 ist so ausgeführt, dass er zirka ein Drittel der Gesamtlänge des Plattenwärmetauschers 9 umfasst. In möglichen anderen Anwendungsfällen ist die Anordnung des Schlitzes 12 auch über die gesamte Länge bzw. an anderen Stellen mittig oder auf der anderen Seite der Begrenzungsplatte 1 denkbar. Vorteilhafterweise wird der Schlitz 12 am Ausgang des Plattenwärmetauschers 9 aus messtechnischer Sicht angeordnet. Der Schlitz 12 in der Begrenzungsplatte 1 weist ebenfalls einen Zugang 6 für den Anschluss eines Kapillarkanals 5 auf.

Da die Plattenkanäle 4 der Wärmeübertragungsplatte eine Wellenform aufweisen, die nur mit der oberen Welle des Plattenkanals 4 mit der Begrenzungsplatte 1 verlötet sind, entsteht über dem Schlitz 12 in der Ebene des Schlitzes 12 der Öffnung 3 ein Hohlraum und eine Verbindung mit den darunter liegenden Plattenkanälen 4 der Wärmeübertragungsplatte auf Grundlage des Hohlraumes des Schlitzes 12 und der Wellenform des Plattenkanals 4. In diesem gegebenen Hohlraum wird ein Messmedium 10 in Form einer Kapillarflüssigkeit eingegeben. Das Messmedium 10 kann auch mit anderen temperaturabhängigen Medien beaufschlagt werden. Durch den direkten Kontakt des Messmediums 10 in dem Hohlraum zwischen den Plattenkanälen 4 der Wärmeübertragungsplatte und dem Schlitz 12 ist über den Zugang 6 und im Anschluss eines Kapillarkanals 5 ein direkter Abgang bei Veränderung des Messmediums 10 gegeben.

Dabei ist die Öffnung 3 als Schlitz 12 auf der äußeren Wärmeübertragungsplatte mittels Oberflächenstrukturierung gebildeten Plattenkanälen gegenüber liegend angeordnet, in welcher die Plattenkanäle 4 zusammenlaufen. Mit einem Blickwinkel auf die Begrenzungsplatte 1 zwischen dem Schlitz 12 und den Plattenkanälen 4 entsteht ein spitzer Winkel. Der Schlitz 12 der Begrenzungsplatte 1 ist auf der Oberfläche verschlossen.

Gemäß den Figuren 2 und 3 wird eine gesonderte Abdeckplatte 7 ausgeführt. Diese Abdeckplatte 7 ist über die Größe des Schlitzes 12 luft- und flüssigkeitsdicht auf die Begrenzungsplatte 1 zum Verschluss des Schlitzes 12 aufgebracht.

Der Zugang 6 für den Kapillarkanal 5 wird durch die Abdeckplatte 7 ausgeführt, um somit die Durchflussöffnung für das Messmedium 10 von dem Messraum hin zur Sensoreinrichtung zu gewährleisten.

Aus der Figur 3 heraus ist diese Anordnung der Abdeckplatte 7 dahingehend ersichtlich, dass der Schlitz 12 in der Begrenzungsplatte 1 mit dem beinhalteten Messmedium 10 in dem Hohlraum zwischen den Plattenkanälen 4 und dem Schlitz 12 ausgeführt ist. Dabei ist die Abdeckplatte 7 in ihrer Größe länger als der vorhandene Schlitz 12 in der Begrenzungsplatte 1.

Auf Grundlage dieser erfindungsgemäßen Anordnung des beschriebenen Ausführungsbeispiels aus den Figuren 1, 2 und 3 ist der Vorteil der erfinderischen Lösung dadurch gegeben, dass kein gesonderter Messraum als Einbau bzw. Anbau für die Beaufschlagung eines Messmediums 10 benötigt wird. Dadurch wird ein wesentlicher Nachteil des Standes der Technik beseitigt.

Erfindungswesentlich ist bei der technischen Lösung, dass ein gegebener Plattenwärmetauscher 9 bekannter Bauart so verändert wird, dass im Rahmen seiner Bauweise ein Messraum in Verbindung mit einer Öffnung 3 in Form eines Schlitzes 12 in der vorhandenen Begrenzungsplatte 1 geschaffen wird, worin ein Messmedium 10 integriert ist. Über den Zugang 6 und den Kapillarkanal 5 können nun steuerungs- und regelungstechnische Einrichtungen für die weitere Anwendung des Plattenwärmetauschers 9 angeschlossen werden. Wie schon beschrieben, muss also kein zusätzlicher Raum in Form einer Platte oder kein Plattenanbau als Messraum für das Messmedium 10 integriert werden, was einen hohen technischen Aufwand darstellt und den Nachteil der bekannten technischen Lösung darstellt.

Aus messtechnischer Sicht ist ein weiterer Vorteil dahingehend gegeben, dass ein direkter Kontakt des Messmediums 10 in den Messraum in Verbindung mit der Öffnung 3 über die Wärmeübertragungsplatte des Plattenwärmetauschers 9 mit beinhaltetem Wärmetauscherfluid gegeben ist. Aus diesem direkten Kontakt der Wärmeübertragungsplatte des Plattenwärmetauschers 9 und dem Messraum in Verbindung mit der Öffnung 3 und beinhaltetem Messmedium 10 sind exakte steuerungs- und regelungstechnische Ergebnisse möglich.

### Bezugszeichen

- 1: Begrenzungsplatte
- 2: Anschluss
- 2`: Anschluss
- 3: Öffnung
- 4: Plattenkanal
- 5: Kapillarkanal
- 6: Zugang
- 7: Abdeckplatte
- 9: Plattenwärmetauscher
- 10: Messmedium
- 11: Spitze Plattenkanal
- 12: Schlitz

## Patentansprüche

1. Plattenwärmetauscher mit
- einem Stapel von Wärmeübertragungsplatten, mit denen Durchgänge für Wärmetauscherfluide gebildet sind,
- einer Begrenzungsplatte (1), die den Stapel Wärmeübertragungsplatten einseitig begrenzt,
- einem Messraum, der gegen die wenigstens zwei Wärmetauscherfluide abgeschlossen ist, und
- einem in dem Messraum angeordneten Messmedium (10), welches von der Temperatur wenigstens eines der Wärmetauscherfluide beeinflusst wird, **dadurch gekennzeichnet dass**
der Messraum zwischen einer äußeren, der Begrenzungsplatte (1) zugeordneten Wärmeübertragungsplatte des Stapels und der Begrenzungsplatte (1) gebildet ist und die Begrenzungsplatte (1) eine mit dem Messraum in Verbindung stehende Öffnung (3) aufweist, wobei die Öffnung (3) mit einem Schlitz (12) gebildet ist, über welche der Messraum mit dem Messmedium (10) an eine Sensoreinrichtung koppelbar ist, mit der physikalische Änderungen in dem Messraum erfasst werden.

2. Plattenwärmetauscher nach Anspruch 1 **dadurch gekennzeichnet, dass** der Schlitz (12) der Öffnung (3) zwischen den Anschlüssen (2 und 2') des Plattenwärmetauschers (9) angeordnet ist.

3. Plattenwärmetauscher nach den Ansprüchen 1 und 2 **dadurch gekennzeichnet, dass** sich der Schlitz (12) über wenigstens etwa ein Drittel der Länge der Begrenzungsplatte (1) erstreckt.

4. Plattenwärmetauscher nach Anspruch 1 **dadurch gekennzeichnet, dass** der Schlitz (12) der Öffnung (3) an jeder Stelle in der Begrenzungsplatte (1) vorhanden ist.

5. Plattenwärmetauscher nach Anspruch 1 **dadurch gekennzeichnet, dass** der vorhandene Schlitz (12) der Öffnung (3) in der Begrenzungsplatte (1) an der Oberfläche der Begrenzungsplatte (1) mit einer zusätzlichen Abdeckplatte (7) mit der Weiterführung über den Zugang (6) des Schlitzes (12) der Öffnung (3) verschlossen ist.

6. Plattenwärmetauscher nach den Ansprüchen 1 und 10 **dadurch gekennzeichnet, dass** die Abdeckplatte (7) den gesamten Schlitz (12) der Öffnung (3) verschließt.

## Claims

1. Plate heat exchanger with
- A stack of heat transfer plates forming channels for heat exchanger fluid
- An endplate (1) that blocks off the heat exchanger plate stack on one side
- A measurement chamber that is sealed against at least two heat exchanger fluids
- A measurement medium (10) arranged in the measurement chamber such that it is influenced by the temperature of at least one of the heat exchanger fluids and **characterized by**
the measurement chamber being formed by an outer heat transfer plate of the stack that is dedicated to endplate (1), and endplate (1) having an opening (3) associated with the measurement chamber, opening (3) being formed by a slit (12) via which the measurement chamber with the measurement medium (10) can be coupled to sensor equipment that records changes in the measurement chamber.

2. The plate heat exchanger following claim 1 is **characterized by** the slit (12) of the opening (3) positioned between the connections (2 and 2') of the plate heat exchanger (9).

3. The plate heat exchanger according to claims 1 and 2 is **characterized by** the slit (12) extending across at least one-third of the length of the endplate (1).

4. The plate heat exchanger according to claim 1 is **characterized by** the slit (12) of opening (3) being present at each position in endplate (1).

5. The plate heat exchanger according to claim 1 is **characterized by** the existing slit (12) of opening (3) being present at each position in endplate (1) and closed on the surface of endplate (1) by an additional cover plate (7) with its continuation via access (6) of the slit (12) of opening (3).

6. The plate heat exchanger according to claims 1 and 5 is **characterized by** the cover plate (7) closing the entire slit (12) of opening (3).

## Revendications

1. Echangeur de chaleur à plaques avec
- une pile de plaques de transfert thermique avec lesquelles des passages pour le fluide d'échange thermique sont formés,
- une plaque de limitation (1) qui limite d'un côté la pile de plaques de transfert thermique,
- un espace de mesure fermé aux deux fluides d'échange thermique présents au minimum, et
- un milieu de mesure (10) situé dans l'espace de mesure et influencé par la température d'au moins un fluide d'échange thermique, **caractérisé en ce que**
l'espace de mesure est formé entre une plaque de transfert thermique extérieure affectée à la plaque de limitation (1) et la plaque de limitation (1) et la plaque de limitation (1) présente une ouverture (3) reliée à l'espace de mesure, l'ouverture (3) étant formée par une fente (12), par laquelle l'espace de mesure peut être couplé avec le milieu de mesure (10) à un dispositif capteur permettant d'enregistrer les changements physiques dans l'espace de mesure.

2. Echangeur de chaleur à plaques selon la revendication 1 **caractérisé en ce que** la fente (12) de l'ouverture (3) est située entre les raccords (2 et 2') de l'échangeur de chaleur à plaques (9).

3. Echangeur de chaleur à plaques selon les revendications 1 et 2 **caractérisé en ce que** la fente (12) s'étend sur au moins environ un tiers de la longueur de la plaque de limitation (1).

4. Echangeur de chaleur à plaques selon la revendication 1 **caractérisé en ce que** la fente (12) de l'ouverture (3) est située à tous les endroits dans la plaque de limitation (1).

5. Echangeur de chaleur à plaques selon la revendication 1 **caractérisé en ce que** la fente existante (12) de l'ouverture (3) dans la plaque de limitation (1) est fermée à la surface de la plaque de limitation (1) avec une plaque de protection (7) supplémentaire avec continuation via l'accès (6) de la fente (12) de l'ouverture (3).

6. Echangeur de chaleur à plaques selon les revendications 1 et 5 **caractérisé en ce que** la plaque de protection (7) obture toute la fente (12) de l'ouverture (3).
